# EUROPÄISCHE PATENTANMELDUNG

(11) **EP 4 102 131 A1**
(43) Veröffentlichungstag der Anmeldung: **14.12.2022**
(21) Anmeldenummer: 21178455.8
(22) Anmeldetag: 09.06.2021
(51) Int. Cl.: F21S 45/49, F21S 45/47, F21S 41/143, F21S 41/176, F21S 41/29

(54) **BELEUCHTUNGSVORRICHTUNG FÜR EINEN KRAFTFAHRZEUGSCHEINWERFER**

(71) Anmelder: ZKW Group GmbH, 3250 Wieselburg (AT)
(72) Erfinder: Riegler, Hans-Jörg, 3252 Petzenkirchen (AT); Jackl, Christian, 3250 Wieselburg (AT); Hacker, Alexander, 3150 Wilhelmsburg (AT)
(74) Vertreter: Patentanwaltskanzlei Matschnig & Forsthuber OG

(57) **Zusammenfassung**

Beleuchtungsvorrichtung (10) für einen Kraftfahrzeugscheinwerfer, wobei die Beleuchtungsvorrichtung (10) Folgendes umfasst:
- einen Kühlkörper (50) mit mehreren Lichtquellen (20) und eine Projektionsoptik (60),
- einen Haltekörper (70) zur Halterung der Projektionskörper (60) und des Kühlkörpers (50),
wobei der Kühlkörper (50) mittels einer Befestigungseinrichtung an dem Haltekörper (70) befestigt ist, wobei die Befestigungseinrichtung zumindest drei Befestigungspaare (100a) umfasst, welche in einem Querschnitt orthogonal zur Hauptabstrahlrichtung (X) in gleichem Abstand zur optischen Achse (A) der Projektionsoptik (60) um die optische Achse (A) angeordnet sind, wobei ein Befestigungspaar (100a) eine von dem Haltekörper (70) vorstehenden Rippe (100) umfasst, welche sich entlang einer Erstreckungsebene (E) von dem Haltekörper (70) gegen die Hauptabstrahlrichtung (X) wegerstreckt, und eine zu der vorstehenden Rippe (100) korrespondierende Fixierausnehmung (200) umfasst, welche an dem Kühlkörper (50) angeordnet ist und diesen entlang einer Achse (X1), parallel zur Hauptabstrahlrichtung (X), durchsetzt, wobei im befestigten Zustand (P1) je Befestigungspaar (100a) die Rippe (100) mit der Fixierausnehmung (200) derart in Eingriff steht, dass die Rippe (100) die korrespondierende Fixierausnehmung (200) derart durchsetzt, dass zwischen der Rippe (100) und der Fixierausnehmung (200) auf gegenüberliegenden Seiten der Erstreckungsebene (E) der Rippe (100) jeweils ein Raumvolumen (210) gebildet ist, in welchen Raumvolumina (210a) das Klebemittel (300) zur Fixierung der Rippe (100) mit der Fixierausnehmung (200) angeordnet ist.

## Beschreibung

Die Erfindung betrifft eine Beleuchtungsvorrichtung für einen Kraftfahrzeugscheinwerfer, wobei die Beleuchtungsvorrichtung Folgendes umfasst:
- mehrere Lichtquellen, welche auf einer gemeinsamen Ansteuerplatine angeordnet sind,
- einen Kühlkörper zum Abführen von Wärme der mehreren Lichtquellen, wobei die Ansteuerplatine mit den mehreren Lichtquellen an dem Kühlkörper angeordnet und mit diesem in thermischen Kontakt verbunden ist,
- eine Projektionsoptik mit einer optischen Achse, welche Projektionsoptik eingerichtet ist, das von den mehreren Lichtquellen abstrahlbare Licht in Richtung einer Hauptabstrahlrichtung vor der Beleuchtungsvorrichtung abzubilden,
- einen Haltekörper zur Halterung der Projektionskörper und des Kühlkörpers, wobei die Projektionsoptik an einer ersten Seite des Haltekörpers angeordnet ist, und wobei der Kühlkörper gemeinsam mit der Ansteuerplatine und den mehreren Lichtquellen auf einer der ersten Seite gegenüberliegenden zweiten Seite des Haltekörpers mittels einer Befestigungseinrichtung befestigt ist, und wobei der Haltekörper zur Durchstrahlung des abstrahlbaren Lichts der Lichtquellen eine den Haltekörper durchsetzende Leuchtöffnung aufweist, sodass Licht der Lichtquellen durch die Leuchtöffnung von der zweiten Seite auf die erste Seite in die Projektionsoptik durchstrahlbar ist,
wobei die Befestigungseinrichtung Eingriffselemente, welche an dem Haltekörper angeordnet sind, und dazu korrespondierende Gegeneingriffselemente, welche an dem Kühlkörper angeordnet sind, umfasst, welche Eingriffselemente in einem befestigten Zustand des Kühlkörpers auf dem Haltekörper mit dem entsprechend korrespondierenden Gegeneingriffselement in Eingriff stehen, wobei die Befestigungseinrichtung ein Klebemittel zur Fixierung der miteinander in Eingriff stehenden Eingriffs- und Gegeneingriffselemente umfasst, und wobei je ein Eingriffselement und ein Gegeneingriffselement ein Befestigungspaar bilden.

Ferner betrifft die Erfindung einen Kraftfahrzeugscheinwerfer mit zumindest einer erfindungsgemäßen Beleuchtungsvorrichtung.

Bei bekannten Beleuchtungsvorrichtungen aus dem Stand der Technik tritt nach dem Einbringen des Klebemittels durch das Aushärten des Klebemittels ein Kleberschrumpf an allen Klebestellen ein, was zu einer Fehlposition der Lichtquellen zur Projektionsoptik führt. Dabei kommt es zu relativen Verschiebungen des Kühlkörpers bzw. der Lichtquellen zur Projektionsoptik, sodass das zu projizierende Bild vor die Beleuchtungsvorrichtung unscharf wird oder andere Aberrationen auftreten können, was unerwünscht ist.

Es ist eine Aufgabe der Erfindung eine verbesserte Beleuchtungsvorrichtung bereitzustellen.

Diese Aufgabe wird dadurch gelöst, dass die Befestigungseinrichtung zumindest drei Befestigungspaare umfasst, welche in einem Querschnitt orthogonal zur Hauptabstrahlrichtung in gleichem Abstand zur optischen Achse der Projektionsoptik um die optische Achse angeordnet sind,
wobei das Eingriffselement ausgebildet ist als eine von dem Haltekörper vorstehenden Rippe, welche sich entlang einer Erstreckungsebene parallel zur Hauptabstrahlrichtung der Beleuchtungsvorrichtung von dem Haltekörper gegen die Hauptabstrahlrichtung wegerstreckt, und wobei sich die Rippe in einem Querschnitt orthogonal zur Hauptabstrahlrichtung entlang einer Geraden erstreckt, und
wobei das Gegeneingriffselement ausgebildet ist als eine zu der vorstehenden Rippe korrespondierenden Fixierausnehmung, welche an dem Kühlkörper angeordnet ist und diesen entlang einer Achse, parallel zur Hauptabstrahlrichtung, durchsetzt,
wobei im befestigten Zustand je Befestigungspaar die Rippe mit der Fixierausnehmung derart in Eingriff steht, dass die Rippe die korrespondierende Fixierausnehmung derart durchsetzt, dass zwischen der Rippe und der Fixierausnehmung auf gegenüberliegenden Seiten der Erstreckungsebene der Rippe jeweils ein Raumvolumen gebildet ist, in welchen Raumvolumina das Klebemittel zur Fixierung der Rippe mit der Fixierausnehmung angeordnet ist.

Durch solche erfindungsgemäße Rippen wird ein Auftragen des Klebemittels und dessen Haftung verbessert.

Es sei angemerkt, dass das entstehende Raumvolumen zwischen der Rippe und der Fixierausnehmung je Befestigungspaar ein gewisses Spiel zwischen diesen Komponenten erlaubt, sodass bei der Assemblierung der Beleuchtungsvorrichtung der Kühlkörper samt Lichtquellen zur Projektionsoptik am Haltekörper ausgerichtet werden kann bevor die Rippe und die Fixierausnehmung zueinander durch das Klebemittel fixiert werden.

Es kann vorgesehen sein, dass die Befestigungsvorrichtung zumindest vier Befestigungspaare umfasst, wobei jeweils zwei Befestigungspaare sich im befestigten Zustand in einem Querschnitt orthogonal zur Hauptabstrahlrichtung derart gegenüberliegend angeordnet sind, dass die jeweiligen Rippen bzw. die Erstreckungsebenen der Rippen parallel zueinander angeordnet sind, sodass eine gedachte virtuelle Verbindungslinie, welche zu den jeweiligen Rippen bzw. den Erstreckungsebenen der Rippen orthogonal angeordnet ist, die optische Achse der Projektionsoptik schneidet.

Dadurch wird zusätzlich bei einem Kleberschrumpf (also das Schrumpfen des Klebers beim Aushärten) die Zugkraft optimal kompensiert, da durch den Kleberschrumpf je Befestigungspaar eine Zugkraft entlang der virtuellen Verbindungslinie auftritt, welche Zugkraft von der optischen Achse der Projektionsoptik weg gerichtet ist. Dadurch dass sich jeweils zwei Befestigungspaare gegenüberliegend angeordnet befinden, heben sich die entstehenden Zugkräfte insofern auf, dass es zu keiner Verschiebung des Kühlkörpers entlang der gedachten virtuellen Verbindungslinien kommt.

Es kann vorgesehen sein, dass gedachte virtuelle Verbindungslinie zwischen je zwei Befestigungspaaren in einem Querschnitt orthogonal zur Hauptabstrahlrichtung sich in einem 90° Winkel schneiden.

Es kann vorgesehen sein, dass das Klebemittel ein durch UV-Bestrahlung aushärtendes Klebemittel ist. Dabei ist vorgesehen, dass die Geometrie der Beleuchtungsvorrichtung bzw. des Kühlkörpers derart gewählt ist, dass eine Bestrahlung des eingebrachten Klebemittels mittels UV-Licht vorgenommen werden kann, d.h. die Klebestellen bzw. das Klebemittel muss für eine UV-Bestrahlung zugänglich sein.

Hierdurch wird der Kleberschrumpf reduziert, wodurch auftretende Zugkräfte beim Aushärten des Klebers verringert werden.

Es kann vorgesehen sein, dass je Befestigungspaar das Klebemittel symmetrisch zur Erstreckungsebene in den Raumvolumina angeordnet ist.

Dadurch wird zusätzlich nochmals die Richtung der entstehenden Zugkraft beim Aushärten des Klebemittels entlang einer Richtung orthogonal zur Erstreckungsebene gerichtet, um eine kontrollierbare Zugkraft in eine definierte Richtung zu erzeugen.

Nach einer Ausrichtung des Kühlkörpers an dem Haltekörper, können je Befestigungspaar die entsprechenden Raumvolumina nicht ident sein, sodass auf einer Seite der Erstreckungsebene das entstehende Raumvolumen größer ist als auf der anderen Seite der Erstreckungsebene. Dabei kann vorgesehen sein, dass die Menge des Klebemittels, beispielsweise die Menge des UV-Klebers in den Raumvolumina, ebenfalls variiert, wobei die Mengenverteilung des Klebemittels im gleichen Verhältnis wie die Größe der Raumvolumina zueinander je Befestigungspaar sind, d.h. im kleineren Raumvolumina ist eine kleinere Klebemenge des Klebemittels angeordnet als im größeren Raumvolumina.Es kann vorgesehen sein, dass je Befestigungspaar die Raumvolumina, welche zwischen der Rippe und der Fixierausnehmung auf gegenüberliegenden Seiten der Erstreckungsebene der Rippe im befestigten Zustand gebildet sind, in einem Querschnitt orthogonal zur entsprechenden Erstreckungsebene in Form eines Keils mit einem sich verjüngenden Ende in Richtung der Hauptabstrahlrichtung ausgebildet sind, sodass das darin angeordnete Klebemittel ebenfalls als Keil ausgebildet ist.

Es kann vorgesehen sein, dass je Befestigungspaar die Fixierausnehmung Auszugskanten aufweist, welche sich von der Fixierausnehmung in die Raumvolumina erstrecken und zumindest abschnittsweise das verjüngende Ende des Keils bilden, sodass das in den Raumvolumina angeordnete als Keil ausgebildete Klebemittel gegen einen Auszug in Richtung der Hauptabstrahlrichtung gesichert ist.

Es kann vorgesehen sein, dass die Rippen eine strukturierte Oberfläche zur Vergrößerung der Oberfläche zur Fixierung mit dem Klebemittel aufweisen.

Die Aufgabe wird ebenfalls gelöst durch einen Kraftfahrzeugscheinwerfer mit zumindest einer erfindungsgemäßen Beleuchtungsvorrichtung.

Nachfolgend wird die Erfindung anhand von beispielhaften Zeichnungen näher erläutert. Hierbei zeigt
Fig. 1 eine beispielhafte Beleuchtungsvorrichtung mit einer Projektionsoptik und mehreren Lichtquellen, welche auf einer Ansteuerplatine angeordnet sind, die auf einem Kühlkörper befestigt ist, wobei der Kühlkörper und die Projektionsoptik auf einem gemeinsamen Haltekörper angeordnet bzw. befestigt sind, und wobei die Beleuchtungsvorrichtung eingerichtet ist, Licht der Lichtquellen in eine Hauptabstrahlrichtung vor die Beleuchtungsvorrichtung abzubilden,
Fig. 2 eine Ansicht der Beleuchtungsvorrichtung aus Fig. 1 von hinten in Richtung der Hauptabstrahlrichtung bzw. einer Querschnittsansicht gesehen in Hauptabstrahlrichtung, wobei der Kühlkörper an dem Haltekörper mittels einer Befestigungseinrichtung aufweisend vier Befestigungspaare befestigbar ist,
Fig. 3 eine perspektivische Ansicht eines Befestigungspaares, wobei das Befestigungspaar aus einer Fixierausnehmung und einer die Fixierausnehmung durchsetzende Rippe umfasst,
wobei die Rippe mit der Fixierausnehmung mittels eines Klebemittels fixiert ist,
Fig. 4 eine Schnittansicht des Kühlkörpers mit einer Fixierausnehmung,
Fig. 5 eine Schnittansicht einer Rippe, welche mit der Fixierausnehmung aus Fig. 4 in Eingriff steht, und
Fig. 6 eine Schnittansicht der mit der Fixierausnehmung in Eingriff stehenden Rippe, wobei die Rippe mit der Fixierausnehmung mittels des Klebemittels fixiert ist.
**Fig. 1** zeigt eine beispielhafte Beleuchtungsvorrichtung **10** für einen
Kraftfahrzeugscheinwerfer, wobei die Beleuchtungsvorrichtung **10** mehrere Lichtquellen **20,** welche auf einer gemeinsamen Ansteuerplatine **30** angeordnet sind, einen Kühlkörper **50** zum Abführen von Wärme der mehreren Lichtquellen **20,** wobei die Ansteuerplatine **30** mit den mehreren Lichtquellen **20** an dem Kühlkörper **50** angeordnet und mit diesem thermischen verbunden ist, umfasst.

Ferner umfasst die Beleuchtungsvorrichtung eine Projektionsoptik **60** mit einer optischen Achse **A,** welche Projektionsoptik **60** eingerichtet ist, das von den mehreren Lichtquellen **20** abstrahlbare Licht in Richtung einer Hauptabstrahlrichtung **X** vor der Beleuchtungsvorrichtung **10** abzubilden.

Darüber hinaus umfasst die Beleuchtungsvorrichtung 10 einen Haltekörper 70 zur Halterung der Projektionskörper **60** und des Kühlkörpers **50,** wobei die Projektionsoptik **60** an einer ersten Seite **S1** des Haltekörpers **70** angeordnet ist, und wobei der Kühlkörper **50** gemeinsam mit der Ansteuerplatine **30** und den mehreren Lichtquellen **20** auf einer der ersten Seite **S1** gegenüberliegenden zweiten Seite **S2** des Haltekörpers **70** mittels einer Befestigungseinrichtung befestigt ist.

Der Haltekörper **70** weist zur Durchstrahlung des abstrahlbaren Lichts der Lichtquellen **20** eine den Haltekörper **70** durchsetzende Leuchtöffnung **71** auf, sodass Licht der Lichtquellen **20** durch die Leuchtöffnung **71** von der zweiten Seite **S2** auf die erste Seite **S1** in die Projektionsoptik **60** durchstrahlbar ist.

Die Befestigungseinrichtung umfasst Eingriffselemente **100,** welche an dem Haltekörper **70** angeordnet sind, und dazu korrespondierende Gegeneingriffselemente **200,** welche an dem Kühlkörper **50** angeordnet sind, welche Eingriffselemente **100** in einem befestigten Zustand **P1** des Kühlkörpers **50** auf dem Haltekörper **70** mit dem entsprechend korrespondierenden Gegeneingriffselement **200** in Eingriff stehen, wobei die Befestigungseinrichtung ein Klebemittel **300** zur Fixierung der miteinander in Eingriff stehenden Eingriffs- und Gegeneingriffselemente **100, 200** umfasst. Das Klebemittel **300** ist im gezeigten Beispiel ein durch UV-Bestrahlung aushärtendes Klebemittel. Eine Darstellung der in Eingriff stehenden Eingriffs- und Gegeneingriffselemente **100, 200** im befestigten Zustand **P1** ist schematisch in **Fig. 2** dargestellt.

Je ein Eingriffselement **100** und ein Gegeneingriffselement **200** bilden dabei ein Befestigungspaar **100a,** wobei die Befestigungseinrichtung im gezeigten Beispiel vier Befestigungspaare **100a** umfasst, welche in einem Querschnitt orthogonal zur Hauptabstrahlrichtung **X,** welcher Querschnitt in **Fig. 2** gezeigt ist, in gleichem Abstand zur optischen Achse **A** der Projektionsoptik **60** um die optische Achse **A** angeordnet sind.

Das Eingriffselement ist ausgebildet als eine von dem Haltekörper **70** vorstehenden Rippe **100,** welche sich entlang einer Erstreckungsebene **E** parallel zur Hauptabstrahlrichtung **X** der Beleuchtungsvorrichtung **10** von dem Haltekörper 70 gegen die Hauptabstrahlrichtung **X** wegerstreckt, wie in **Fig. 2** und **Fig. 3** zu sehen ist, und wobei sich die Rippe **100** in einem Querschnitt orthogonal zur Hauptabstrahlrichtung **X** entlang einer Geraden **G** erstreckt.

Das Gegeneingriffselement ist ausgebildet als eine zu der vorstehenden Rippe **100** korrespondierenden Fixierausnehmung **200,** welche an dem Kühlkörper **50** angeordnet ist und diesen entlang einer Achse **X1**, parallel zur Hauptabstrahlrichtung **X,** durchsetzt, wie in **Fig. 4****.** Die Fixierausnehmung **200** erstreckt sich dabei von einer Eingangsöffnung **200a** zum Einführen der Rippe **100** zu einer Ausgangsöffnung **200b,** durch welche die Rippe **100** durchsetzbar und das Klebemittel **300** anordenbar ist.

Im befestigten Zustand **P1** steht je Befestigungspaar **100a** die Rippe **100** mit der Fixierausnehmung **200** derart in Eingriff, dass die Rippe **100** die korrespondierende Fixierausnehmung **200** derart durchsetzt, dass zwischen der Rippe **100** und der Fixierausnehmung **200** auf gegenüberliegenden Seiten der Erstreckungsebene **E** der Rippe **100** jeweils ein Raumvolumen **210** gebildet ist, wie in **Fig. 5** dargestellt ist.

In den gebildeten Raumvolumina **210a** ist das Klebemittel **300** zur Fixierung der Rippe **100** mit der Fixierausnehmung **200** angeordnet, wobei das Klebemittel **300** je Befestigungspaar **100a** symmetrisch zur Erstreckungsebene **E** in den Raumvolumina **210** angeordnet ist.

Nach einer Ausrichtung des Kühlkörpers an dem Haltekörper, können je Befestigungspaar die entsprechenden Raumvolumina nicht ident sein, sodass auf einer Seite der Erstreckungsebene das entstehende Raumvolumen größer ist als auf der anderen Seite der Erstreckungsebene. Dabei kann vorgesehen sein, dass die Menge des Klebemittels, beispielsweise die Menge des UV-Klebers in den Raumvolumina, ebenfalls variiert, wobei die Mengenverteilung des Klebemittels im gleichen Verhältnis wie die Größe der Raumvolumina zueinander je Befestigungspaar sind, d.h. im kleineren Raumvolumina ist eine kleinere Klebemenge des Klebemittels angeordnet als im größeren Raumvolumina. Ferner können dabei die Rippen **100** eine strukturierte Oberfläche zur Vergrößerung der Oberfläche zur Fixierung mit dem Klebemittel **300** aufweisen.

Wie in **Fig. 5** und **Fig. 6** zu sehen ist, sind die Raumvolumina **210** je Befestigungspaar **100a,** welche zwischen der Rippe **100** und der Fixierausnehmung **200** auf gegenüberliegenden Seiten der Erstreckungsebene **E** der Rippe **100** im befestigten Zustand **P1** gebildet sind, in einem Querschnitt orthogonal zur entsprechenden Erstreckungsebene **E** in Form eines Keils mit einem sich verjüngenden Ende **220** in Richtung der Hauptabstrahlrichtung **X** ausgebildet, sodass das darin angeordnete Klebemittel **300** ebenfalls als Keil ausgebildet ist, wie deutlicher in **Fig. 6** dargestellt ist.

Dabei weist die Fixierausnehmung **200** je Befestigungspaar **100a** Auszugskanten **230** auf, welche sich von einer Mantelfläche der Fixierausnehmung **200** in die Raumvolumina **210** erstrecken und zumindest abschnittsweise das verjüngende Ende **220** des Keils begrenzen, sodass das in den Raumvolumina **210** angeordnete als Keil ausgebildete Klebemittel **300** gegen einen Auszug in Richtung der Hauptabstrahlrichtung **X** gesichert ist.

Die Fixierausnehmung **200** weist dabei gesehen in einem Querschnitt parallel zur Hauptabstrahlrichtung **X** einen Klebeabschnitt **240,** in welchem das Klebemittel **300** eingebracht ist, und einen Eingangsabschnitt **250** auf. Der Klebeabschnitt **240** erstreckt sich von der Ausgangsöffnung **200b** der Fixierausnehmung **200** bis zur Auszugskante **230,** wobei sich der Eingangsabschnitt **250** von der Eingangsöffnung **250** bis zur Auszugskante **230** erstreckt.

Ferner sind jeweils zwei Befestigungspaare **100a** im befestigten Zustand **P1** in einem Querschnitt orthogonal zur Hauptabstrahlrichtung **X** derart gegenüberliegend angeordnet, dass die jeweiligen Rippen 100 bzw. die Erstreckungsebene **E** der Rippe **100** parallel zueinander angeordnet sind, sodass eine gedachte virtuelle Verbindungslinie **L,** welche zu den jeweiligen Rippen **100** bzw. der Erstreckungsebene **E** der Rippe **100** orthogonal angeordnet ist, die optische Achse **A** der Projektionsoptik **60** schneidet, wie in **Fig. 2** dargestellt ist.

Die gedachten virtuellen Verbindungslinien **L** zwischen je zwei Befestigungspaaren **100a** in einem Querschnitt orthogonal zur Hauptabstrahlrichtung **X** schneiden sich im gezeigten Beispiel in einem 90° Winkel.

**BEZUGSZEICHENLISTE**

| | |
|---|---|
| Beleuchtungsvorrichtung... | 10 |
| Lichtquellen... | 20 |
| Ansteuerplatine... | 30 |
| Kühlkörper ... | 50 |
| Projektionsoptik... | 60 |
| Haltekörper ... | 70 |
| Rippe... | 100 |
| Befestigungspaar ... | 100a |
| Fixierausnehmung... | 200 |
| Raumvolumina... | 210 |
| Verjüngendes Ende... | 220 |
| Auszugskante... | 230 |
| Klebemittel... | 300 |
| Optische Achse... | A |
| Erstreckungsebene... | E |
| Gerade... | G |
| Verbindungslinie... | L |
| Befestigter Zustand... | P1 |
| Erste Seite... | S1 |
| Zweite Seite... | S2 |
| Hauptabstrahlrichtung... | X |
| Achse... | X1 |

## Patentansprüche

1. Beleuchtungsvorrichtung (10) für einen Kraftfahrzeugscheinwerfer, wobei die Beleuchtungsvorrichtung (10) Folgendes umfasst:
- mehrere Lichtquellen (20), welche auf einer gemeinsamen Ansteuerplatine (30) angeordnet sind,
- einen Kühlkörper (50) zum Abführen von Wärme der mehreren Lichtquellen (20), wobei die Ansteuerplatine (30) mit den mehreren Lichtquellen (20) an dem Kühlkörper (50) angeordnet und mit diesem thermischen verbunden ist,
- eine Projektionsoptik (60) mit einer optischen Achse (A), welche Projektionsoptik (60) eingerichtet ist, das von den mehreren Lichtquellen (20) abstrahlbare Licht in Richtung einer Hauptabstrahlrichtung (X) vor der Beleuchtungsvorrichtung (10) abzubilden,
- einen Haltekörper (70) zur Halterung der Projektionskörper (60) und des Kühlkörpers (50), wobei die Projektionsoptik (60) an einer ersten Seite (S1) des Haltekörpers (70) angeordnet ist, und wobei der Kühlkörper (50) gemeinsam mit der Ansteuerplatine (30) und den mehreren Lichtquellen (20) auf einer der ersten Seite (S1) gegenüberliegenden zweiten Seite (S2) des Haltekörpers (70) mittels einer Befestigungseinrichtung befestigt ist, und wobei der Haltekörper (70) zur Durchstrahlung des abstrahlbaren Lichts der Lichtquellen (20) eine den Haltekörper (70) durchsetzende Leuchtöffnung (71) aufweist, sodass Licht der Lichtquellen (20) durch die Leuchtöffnung (71) von der zweiten Seite (S2) auf die erste Seite (S1) in die Projektionsoptik (60) durchstrahlbar ist,
wobei die Befestigungseinrichtung Eingriffselemente (100), welche an dem Haltekörper (70) angeordnet sind, und dazu korrespondierende Gegeneingriffselemente (200), welche an dem Kühlkörper (50) angeordnet sind, umfasst, welche Eingriffselemente (100) in einem befestigten Zustand (P1) des Kühlkörpers (50) auf dem Haltekörper (70) mit dem entsprechend korrespondierenden Gegeneingriffselement (200) in Eingriff stehen, wobei die Befestigungseinrichtung ein Klebemittel (300) zur Fixierung der miteinander in Eingriff stehenden Eingriffs- und Gegeneingriffselemente (100, 200) umfasst, und wobei je ein Eingriffselement (100) und ein Gegeneingriffselement (200) ein Befestigungspaar (100a) bilden,
**dadurch gekennzeichnet, dass**
die Befestigungseinrichtung zumindest drei Befestigungspaare (100a) umfasst, welche in einem Querschnitt orthogonal zur Hauptabstrahlrichtung (X) in gleichem Abstand zur optischen Achse (A) der Projektionsoptik (60) um die optische Achse (A) angeordnet sind,
wobei das Eingriffselement ausgebildet ist als eine von dem Haltekörper (70) vorstehenden Rippe (100), welche sich entlang einer Erstreckungsebene (E) parallel zur Hauptabstrahlrichtung (X) der Beleuchtungsvorrichtung (10) von dem Haltekörper (70) gegen die Hauptabstrahlrichtung (X) wegerstreckt, und wobei sich die Rippe (100) in einem Querschnitt orthogonal zur Hauptabstrahlrichtung (X) entlang einer Geraden (G) erstreckt, und
wobei das Gegeneingriffselement ausgebildet ist als eine zu der vorstehenden Rippe (100) korrespondierenden Fixierausnehmung (200), welche an dem Kühlkörper (50) angeordnet ist und diesen entlang einer Achse (X1), parallel zur Hauptabstrahlrichtung (X), durchsetzt,
wobei im befestigten Zustand (P1) je Befestigungspaar (100a) die Rippe (100) mit der Fixierausnehmung (200) derart in Eingriff steht, dass die Rippe (100) die korrespondierende Fixierausnehmung (200) derart durchsetzt, dass zwischen der Rippe (100) und der Fixierausnehmung (200) auf gegenüberliegenden Seiten der Erstreckungsebene (E) der Rippe (100) jeweils ein Raumvolumen (210) gebildet ist, in welchen Raumvolumina (210a) das Klebemittel (300) zur Fixierung der Rippe (100) mit der Fixierausnehmung (200) angeordnet ist.

2. Beleuchtungsvorrichtung nach Anspruch 1, **dadurch gekennzeichnet, dass** die Befestigungseinrichtung zumindest vier Befestigungspaare (100a) umfasst, wobei jeweils zwei Befestigungspaare (100a) sich im befestigten Zustand (P1) in einem Querschnitt orthogonal zur Hauptabstrahlrichtung (X) derart gegenüberliegend angeordnet sind, dass die jeweiligen Rippen (100) parallel zueinander angeordnet sind, sodass eine gedachte virtuelle Verbindungslinie (L), welche zu den jeweiligen Rippen (100) orthogonal angeordnet ist, die optische Achse (A) der Projektionsoptik (60) schneidet.

3. Beleuchtungsvorrichtung nach Anspruch 2, **dadurch gekennzeichnet, dass** die gedachte virtuelle Verbindungslinie (L) zwischen je zwei Befestigungspaaren (100a) in einem Querschnitt orthogonal zur Hauptabstrahlrichtung (X) sich in einem 90° Winkel schneiden.

4. Beleuchtungsvorrichtung nach einem der Ansprüche 1 bis 3, **dadurch gekennzeichnet, dass** das Klebemittel (300) ein durch UV-Bestrahlung aushärtendes Klebemittel ist.

5. Beleuchtungsvorrichtung nach einem der Ansprüche 1 bis 4, **dadurch gekennzeichnet, dass** das je Befestigungspaar (100a) das Klebemittel (300) symmetrisch zur Erstreckungsebene (E) in den Raumvolumina (210) angeordnet ist.

6. Beleuchtungsvorrichtung nach einem der Ansprüche 1 bis 5, **dadurch gekennzeichnet, dass** je Befestigungspaar (100a) die Raumvolumina (210), welche zwischen der Rippe (100) und der Fixierausnehmung (200) auf gegenüberliegenden Seiten der Erstreckungsebene (E) der Rippe (100) im befestigten Zustand (P1) gebildet sind, in einem Querschnitt orthogonal zur entsprechenden Erstreckungsebene (E) in Form eines Keils mit einem sich verjüngenden Ende (220) in Richtung der Hauptabstrahlrichtung (X) ausgebildet sind, sodass das darin angeordnete Klebemittel (300) ebenfalls als Keil ausgebildet ist.

7. Beleuchtungsvorrichtung nach Anspruch 6, **dadurch gekennzeichnet, dass** je Befestigungspaar (100a) die Fixierausnehmung (200) Auszugskanten (230) aufweist, welche sich von der Fixierausnehmung (200) in die Raumvolumina (210) erstrecken und zumindest abschnittsweise das verjüngende Ende (220) des Keils begrenzen, sodass das in den Raumvolumina (210) angeordnete als Keil ausgebildete Klebemittel (300) gegen einen Auszug in Richtung der Hauptabstrahlrichtung (X) gesichert ist.

8. Beleuchtungsvorrichtung nach einem der Ansprüche 1 bis 7, **dadurch gekennzeichnet, dass** die Rippen (100) eine strukturierte Oberfläche zur Vergrößerung der Oberfläche zur Fixierung mit dem Klebemittel aufweisen.

9. Kraftfahrzeugscheinwerfer mit zumindest einer Beleuchtungsvorrichtung nach einem der Ansprüche 1 bis 8.
